# FASCICULE DE BREVET EUROPEEN

(11) **EP 1 503 040 B1**
(45) Date de publication et mention de la délivrance du brevet: **14.02.2007**
(21) Numéro de dépôt: 04291888.8
(22) Date de dépôt: 23.07.2004
(51) Int. Cl.: F01D 5/30, F01D 11/00

(54) **Plate-forme inter-aubes allégée, pour un disque de support d'aubes de turboréacteur**
Leichte Zwischenschaufelplattform für eine Schaufelstützscheibe eines Turbotriebwerkes
Lightweight inter-blade platform for a blade support disk of a turbo engine

(30) Priorité: 31.07.2003 FR 0309452
(43) Date de publication de la demande: 02.02.2005
(73) Titulaire: SNECMA, 75015 Paris (FR)
(72) Inventeur: Queriault, Michèle Jacqueline, 77000 Melun (FR); Lejars, Claude Robert Louis, 91210 Draveil (FR)
(74) Mandataire: Plaçais, Jean Yves

(56) Documents cités:
- EP-A- 0 677 645
- US-A- 4 621 979
- US-A- 5 277 548

## Description

L'invention concerne le domaine des turboréacteurs, et plus particulièrement celui des plate-formes inter-aubes pour les disques de support d'aubes des soufflantes de turboréacteur.

Les soufflantes (ou "fan") de turboréacteur, dont les aubes présentent un pied curviligne, comprennent généralement des disques de support d'aubes équipés de plate-formes inter-aubes rapportées destinées à optimiser l'écoulement de l'air entre les aubes, et plus précisément à reconstituer le profil aérodynamique de la "veine" interne au niveau des aubes.

Ces plate-formes rapportées comprennent une partie déflectrice dont la face inférieure comporte fréquemment trois pattes de fixation (une amont, une centrale et une aval) destinées à permettre leur solidarisation, de façon isostatique, à un disque de support. Deux modes de réalisation sont couramment rencontrés. Le premier mode consiste à agencer les trois pattes de fixation sous la forme de brides pourvues d'un orifice pour le passage d'un pion de fixation. Le second mode consiste à agencer deux des trois pattes de fixation sous la forme de brides pourvues d'un orifice pour le passage d'un pion de fixation, et à pourvoir la troisième patte de fixation d'un dispositif de fixation de type baïonnette.

Le document US 5, 277, 548 décrit une plate-forme qui comporte une partie déflectrice dont la face inférieure comporte deux pattes de fixation qui sont chacune percées d'un orifice pour le passage d'un pion de fixation.

Les plate-formes rapportées étant généralement métalliques ou composites, leurs trois pattes de fixation sont formées par usinage d'un bloc massif. Or, du fait de la présence des pattes de fixation amont et aval, l'accessibilité à la patte de fixation centrale est difficile, ce qui rend son usinage particulièrement délicat. En outre, en raison de la présence de trois pattes de fixation le poids des plate-formes est relativement important, ce qui contribue à alourdir les turboréacteurs qu'elles équipent.

De plus, lorsqu'un incident survient sur une aube, par exemple en raison de l'ingestion d'un corps étranger par le turboréacteur, l'aube peut se déplacer (ou fléchir) et interférer avec le bord latéral de l'une des plate-formes voisines. Or, du fait du mode de solidarisation des plate-formes, lors d'une telle interférence lesdites plate-formes se déforment tout en demeurant sensiblement en place, ce qui peut provoquer des dégâts importants au niveau de l'aube, voire même dans la partie moteur du turboréacteur située en aval des aubes, et/ou induire une perte d'efficacité du turboréacteur, voire sa mise hors service.

L'invention a donc pour but d'améliorer la situation.

Elle propose à cet effet une plate-forme inter-aubes, pour un disque de support d'aubes d'une soufflante de turboréacteur, comprenant une partie déflectrice comportant une face inférieure munie d'une première patte de fixation pourvue d'un premier orifice pour le passage d'un premier pion de fixation, et d'une seconde patte de fixation pourvue de deuxième et troisième orifices pour le passage de deuxième et troisième pions de fixation, ces pions de fixation étant destinés à solidariser les deux pattes de fixation (ou brides) au disque de support entre deux aubes adjacentes.

Ainsi, en n'utilisant plus que deux pattes de fixation, d'une part, on facilite notablement les opérations d'usinage, et d'autre part, on réduit sensiblement le poids des plate-formes. L'isostatisme est néanmoins conservé du fait de la solidarisation de la plate-forme par l'intermédiaire de trois pions de fixation.

Dans un mode de réalisation particulièrement avantageux, les premier et second orifices peuvent être placés dans les première et seconde pattes de fixation, sensiblement en regard l'un de l'autre, de sorte que les premier et deuxième pions de fixation soient sensiblement alignés suivant un même axe.

De la sorte, en cas de rupture du troisième pion de fixation, sous l'impact d'une aube (ou de toute autre contrainte, notamment centrifuge), la plate-forme peut être entraînée en rotation autour de l'axe défini par les deux autres pions de fixation. Cela permet de libérer de la place pour l'aube contrainte et d'éviter que la plate-forme ne fasse l'objet d'une déformation nuisible tant aux aubes voisines qu'aux performances.

Par ailleurs, afin de favoriser la rupture du troisième pion de fixation en cas d'incident, le troisième pion de fixation peut présenter une résistance aux contraintes inférieure à celle des premier et second pions de fixation. Pour ce faire, les sections des premier et deuxième pions de fixation peuvent être supérieures à celle du troisième pion de fixation et/ou leurs matériaux peuvent être différents.

Une telle plate-forme peut être réalisée dans un matériau métallique ou composite.

L'invention concerne également un disque de support d'aubes comportant une multiplicité de plate-formes inter-aubes du type de celle présentée ci-avant et respectivement intercalées entre des paires d'aubes adjacentes.

D'autres caractéristiques et avantages de l'invention apparaîtront à l'examen de la description détaillée ci-après, et des dessins annexés, sur lesquels :
- la figure 1 illustre de façon schématique une partie d'un disque de support d'aubes dans une vue de face,
- la figure 2 illustre de façon schématique, dans une vue en coupe transversale décalée, un mode de réalisation d'une plate-forme inter-aubes selon l'invention, et
- la figure 3 est une vue en coupe selon l'axe III-III de la figure 2, d'une plate-forme inter-aubes selon l'invention illustrant un exemple de réalisation d'une patte de fixation à deux orifices.

Les dessins annexés pourront non seulement servir à compléter l'invention, mais aussi contribuer à sa définition, le cas échéant.

L'invention porte sur une plate-forme inter-aubes destinée à équiper un disque de support d'aubes pour une soufflante (ou "fan") de turboréacteur équipée d'aubes à pied curviligne (également appelées aubes "large corde").

Comme cela est partiellement illustré sur la figure 1, un disque de support d'aubes 1 est un élément d'une soufflante (non représentée), monté sur un arbre de rotor et sur lequel sont fixés une multiplicité d'aubes 2, à pied curviligne, et une multiplicité de plate-formes inter-aubes 3 rapportées, de préférence métalliques (par exemple en aluminium). Plus précisément, chaque plate-forme rapportée 3 est installée sur le disque de support 1, entre deux aubes 2 adjacentes de manière à reconstituer le profil aérodynamique de la "veine" interne au niveau des aubes.

Comme cela est illustré sur les figures 2 et 3, chaque plate-forme 3, selon l'invention, comprend une partie déflectrice 4 comportant une face inférieure 5 munie d'une première patte de fixation (ou bride) 6 pourvue d'un premier orifice 7 pour le passage d'un premier pion de fixation 8, et d'une seconde patte de fixation (ou bride) 9 pourvue de deuxième 10 et troisième 11 orifices pour le passage de second 12 et troisième 13 pions de fixation.

Préférentiellement, et comme illustré, les deuxième 10 et troisième 11 orifices sont placés l'un à côté de l'autre, sensiblement en un même niveau, afin que le troisième pion 13 subisse le moins de contraintes possible. Mais, ils pourraient également être superposés ou décalés latéralement et en hauteur.

Les pions de fixation 8, 12 et 13 sont préférentiellement de type épaulé et fileté. Ils comprennent chacun une tige dont une extrémité est munie d'une tête épaulée et l'autre extrémité d'un filetage coopérant avec un écrou 14, 15 ou 16, de manière à immobiliser la patte de fixation correspondante 6 ou 9 sur l'une des pattes de fixation 17 ou 18 d'un élément 19 du disque de support 1. En d'autres termes, le premier pion de fixation 8 est destiné à immobiliser la première patte de fixation 6 sur la patte de fixation 17 de l'élément 19, et les deuxième 12 et troisième 13 pions de fixation sont destinés à immobiliser la seconde patte de fixation 9 sur la patte de fixation 18 dudit élément 19.

Ainsi, en utilisant deux pattes de fixation 6 et 9 et trois pions de fixation 8, 12 et 13 l'isostatisme est respecté.

Dans un mode de réalisation particulièrement avantageux, illustré sur la figure 2, le premier orifice 7 et le second orifice 10 sont placés dans les première 6 et seconde 9 pattes de fixation, sensiblement en regard l'un de l'autre, de sorte que les premier 8 et deuxième 12 pions de fixation soient sensiblement alignés suivant un même axe X.

Grâce à cet agencement particulier, lorsque le troisième pion de fixation 13 se rompt, par exemple du fait d'une contrainte centrifuge ou sous l'impact d'une aube 2 objet d'une contrainte, la plate-forme 3 peut pivoter autour de l'axe X défini par l'alignement des deux pions de fixation 8 et 12. La plate-forme 3 libérée peut ensuite suivre les mouvements des aubes contraintes (ou affligées) par les événements, si bien que l'ensemble retrouve une nouvelle position d'équilibre, la plate-forme 3 pouvant en effet s'appuyer sur un flanc d'aube 2 jusqu'à un certain point (au-delà d'un certain déplacement il y a en effet rupture de la plate-forme et des pions).

Ainsi, la plate-forme 3 est peu ou pas déformée, ce qui garantit un flux aérodynamique peu modifié, mais surtout elle demeure intégralement en place, ce qui évite qu'elle soit ingérée par le moteur du turboréacteur. En outre, le troisième pion de fixation 13 rompu reste prisonnier du "caisson" que délimite la plate-forme 3, si bien qu'il ne risque pas d'endommager des éléments situés à l'arrière de la soufflante. De plus, cette rotation de la plate-forme 3 libère de la place pour l'aube 2 qui s'est déplacée sous l'effet de la contrainte, ce qui permet d'éviter qu'elle ne soit gravement endommagée.

Afin de favoriser la rupture du troisième pion de fixation 13 en cas d'incident, celui-ci peut soit présenter des dimensions identiques à celles des premier 8 et deuxième 12 pions de fixation mais une résistance aux contraintes inférieure à la leur, soit présenter une section transverse inférieure à celle des premier 8 et deuxième 12 pions de fixation. Cette dernière solution est illustrée sur la figure 2.

Plus précisément, dans l'exemple illustré sur la figure 2, les premier 7 et second 10 orifices présentent des dimensions sensiblement identiques mais supérieures à celles du troisième orifice 11 afin de recevoir des premier 8 et deuxième 12 pions de fixation dont la section transverse est supérieure à celle du troisième pion de fixation 13.

On peut également envisager d'utiliser un troisième pion de fixation 13 présentant à la fois une résistance et une section transverse inférieures à celles des premier 8 et deuxième 12 pions de fixation.

Dans ces variantes de réalisation à troisième pion de fixation 13 "sécable", les premier 8 et deuxième 12 pions de fixation supportent donc les efforts centrifuges, tandis que ledit troisième pion de fixation 13 sert en fonctionnement normal à assurer l'isostatisme de la plate-forme 3 et en fonctionnement anormal à déclencher, en cas de rupture, le pivotement de ladite plate-forme 3.

L'invention ne se limite pas aux modes de réalisation de plate-forme inter-aubes et de disque de support d'aubes décrits ci-avant, seulement à titre d'exemple, mais elle englobe toutes les variantes que pourra envisager l'homme de l'art dans le cadre des revendications ci-après.

Ainsi, on a décrit une plate-forme dans laquelle la première patte de fixation, la moins haute et comportant un seul orifice destiné à recevoir un pion, était placée en amont de la seconde patte de fixation, la plus haute et comportant deux orifices destinés à recevoir chacun un pion. Mais, on peut envisager l'inverse, la première patte étant alors la plus haute, comportant toujours un seul orifice destiné à recevoir un pion, et étant placée en aval de la seconde patte de fixation, la moins haute et comportant toujours deux orifices destinés à recevoir chacun un pion.

## Revendications

1. Plate-forme inter-aubes (3) pour un disque (1) de support d'aubes (2) d'une soufflante de turboréacteur, comprenant une partie déflectrice (4) comportant une face inférieure (5) munie d'une première patte de fixation (6) pourvue d'un premier orifice (7), et d'une seconde patte de fixation (9) pourvue d'un deuxième orifice (10), **caractérisée en ce que** la seconde patte de fixation (9) est en outre pourvue d'un troisième (11) orifice, lesdits orifices (7, 10, 11) étant propres à coopérer avec des pions de fixation pour solidariser lesdites pattes de fixation (6, 9) audit disque de support (1).

2. Plate-forme selon la revendication 1, **caractérisée en ce que** lesdits premier (7) et deuxième (10) orifices sont placés dans lesdites première (6) et seconde (9) pattes de fixation sensiblement en regard l'un de l'autre, de sorte que des pions de fixation pénétrant lesdits premier (7) et deuxième (10) orifices sont sensiblement alignés suivant un même axe (X).

3. Plate-forme selon la revendication 1 ou 2, **caractérisée en ce que** lesdits premier (7) et deuxième (10) orifices présentent des dimensions sensiblement identiques, et **en ce que** ledit troisième orifice (11) présente des dimensions sensiblement inférieures à celles desdits premier (7) et deuxième (10) orifices.

4. Plate-forme inter-aubes selon l'une des revendications 1 à 3, **caractérisé en ce qu**'elle comporte des premier (8), deuxième (12) et troisième (13) pions de fixation (8) qui pénètrent respectivement lesdits premier (7), deuxième (10) et troisième (11) orifices et qui sont propres à coopérer avec lesdits orifices (7, 10, 11) pour solidariser lesdites pattes de fixation (6,9) audit disque de support (1).

5. Plate-forme selon la revendication 4, **caractérisée en ce que** ledit troisième pion de fixation (13) présente une résistance aux contraintes inférieure à celle desdits premier (8) et deuxième (12) pions de fixation.

6. Plate-forme selon l'une des revendications 4 et 5, **caractérisée en ce que** les premier (8) et deuxième (12) pions de fixation présentent une première section choisie, et **en ce que** le troisième pion de fixation (13) présente une seconde section inférieure à ladite première section.

7. Plate-forme selon l'une des revendications 4 à 6, **caractérisée en ce que** ledit troisième pion de fixation (13) est réalisé dans un matériau dont la résistance aux contraintes est inférieure à celle des matériaux constituant lesdits premier (8) et deuxième (12) pions de fixation.

8. Plate-forme selon l'une des revendications 1 à 7, **caractérisée en ce que** lesdits second (10) et troisième (11) orifices de la seconde patte de fixation (9) sont placés l'un à côté de l'autre, sensiblement en un même niveau.

9. Plate-forme selon l'une des revendications 1 à 8, **caractérisée en ce qu**'elle est réalisée dans un matériau métallique.

10. Disque de support d'aubes (1), **caractérisé en ce qu**'il comporte une multiplicité de plate-formes inter-aubes (3) selon l'une des revendications précédentes, respectivement intercalées entre des paires d'aubes (2) adjacentes.

11. Turboréacteur, **caractérisé en ce qu**'il comporte un disque de support d'aubes (1) selon la revendication 10 et une multiplicité d'aubes (2) fixées sur ledit disque de support d'aubes (1).

## Claims

1. Inter-blade platform (3) for a support disk (1) for blades (2) of a turbine fan, comprising a deflector part (4) comprising a lower face (5) equipped with a first securing lug (6) provided with a first orifice (7), and a second securing lug (9) provided with a second orifice (10), **characterised in that** the second securing lug (9) is also provided with a third orifice (11), said orifices (7, 10, 11) being suitable for interacting with securing pins such as to render said securing lugs (6, 9) as one piece with said support disk (1).

2. Platform according to Claim 1, **characterised in that** said first (7) and second (10) orifices are located in said first (6) and second (9) securing lugs substantially opposite one another, in such a way that the securing pins penetrating said first (7) and second (10) orifices are substantially aligned following the same axis (X).

3. Platform according to Claim 1 or 2, **characterised in that** said first (7) and second (10) orifices have substantially identical dimensions, and **in that** said third (11) orifice has dimensions which are substantially smaller than those of said first (7) and second (10) orifices.

4. Inter-blade platform according to any one of Claims 1 to 3, **characterised in that** it comprises first (8), second (12), and third (13) securing pins (8) which penetrate respectively said first (7), second (10), and third (11) orifices, and which are suitable for interaction with said orifices (7, 10, 11) such as to render said securing lugs (6, 9) as one piece with said support disk (1).

5. Platform according to Claim 4, **characterised in that** said third securing pin (13) has a resistance to stress which is lower than that of said first (8) and second (12) securing pins.

6. Platform according to either of Claims 4 or 5, **characterised in that** the first (8) and second (12) securing pins have a first chosen section, and **in that** the third securing pin (13) has a second section lower than said first section.

7. Platform according to any one of Claims 4 to 6, **characterised in that** said third securing pin (13) is made of a material of which the resistance to stress is lower than that of the materials constituting said first (8) and second (12) securing pins.

8. Platform according to any one of Claims 1 to 7, **characterised in that** said second (10) and third (11) orifices of the second securing lug (9) are located side by side, substantially at the same level.

9. Platform according to any one of Claims 1 to 8, **characterised in that** it is made of a metallic material.

10. Blade support disk (1), **characterised in that** it comprises a plurality of inter-blade platforms (3) according to any one of the preceding Claims, interlaced respectively between pairs of adjacent blades (2).

11. Turbine, **characterised in that** it comprises a blade support disk (1) according to Claim 10 and a plurality of blades (2) secured on said blade support disk (1).

## Patentansprüche

1. Zwischenschaufelplattform (3) für eine Scheibe (1) zum Tragen von Schaufeln (2) eines Strahlturbinen-Gebläses, umfassend: eine Umlenk-Partie (4), welche eine Unterseite (5) aufweist, welche mit einer mit einer ersten Öffnung (7) versehenen ersten Befestigungs-Klaue (6), und einer mit einer zweiten Öffnung (10) versehenen zweiten Befestigungs-Klaue (9) versehen ist,
**dadurch gekennzeichnet, dass** die zweite Befestigungs-Klaue (9) ferner mit einer dritten (11) Öffnung versehen ist, wobei die Öffnungen (7, 10, 11) dazu geeignet sind, mit Befestigungs-Bolzen zusammenzuwirken, um die Befestigungs-Klauen (6,9) mit der Stützscheibe (1) zu verbinden.

2. Plattform gemäß Anspruch 1, **dadurch gekennzeichnet, dass** die erste (7) und die zweite (10) Öffnung in der ersten (6) und zweiten (9) Befestigungs-Klaue im Wesentlichen einander gegenüberliegend angeordnet sind, so dass Befestigungs-Bolzen, welche in die erste (7) und zweite (10) Öffnung eindringen, im Wesentlichen entlang einer gemeinsamen Achse (X) angeordnet sind.

3. Plattform gemäß Anspruch 1 oder 2, **dadurch gekennzeichnet, dass** die erste (7) und die zweite (10) Öffnung im Wesentlichen identische Ausmaße aufweisen, und **dadurch**, dass die dritte Öffnung (11) wesentlich kleinere Ausmaße aufweist, als diejenigen der ersten (7) und der zweiten (10) Öffnung.

4. Zwischenschaufelplattform gemäß einem der Ansprüche 1 bis 3, **dadurch gekennzeichnet, dass** sie einen ersten (8), einen zweiten (12) und einen dritten (13) Befestigungs-Bolzen (8) aufweist, welche in die erste (7), zweite (10) beziehungsweise dritte (11) Öffnung eindringen, und welche dazu geeignet sind, mit den Öffnungen (7, 10, 11) zusammenzuwirken, um die Befestigungs-Klauen (6,9) mit der Scheibe (1) zu verbinden.

5. Plattform gemäß Anspruch 4, **dadurch gekennzeichnet, dass** der dritte Befestigungs-Bolzen (13) eine geringere Widerstandsfähigkeit gegenüber (den) Belastungen aufweist als diejenige des ersten (8) und zweiten (12) Befestigungs-Bolzens.

6. Plattform gemäß einem der Ansprüche 4 und 5, **dadurch gekennzeichnet, dass** der erste (8) und der zweite (12) Befestigungs-Bolzen einen ersten, ausgewählten, Querschnitt aufweisen, und **dadurch**, dass der dritte Befestigungs-Bolzen (13) einen zweiten Querschnitt aufweist, welcher geringer ist als der erste Querschnitt.

7. Plattform gemäß einem der Ansprüche 4 bis 6, **dadurch gekennzeichnet, dass** der dritte Befestigungs-Bolzen (13) aus einem Material realisiert ist, dessen Widerstandsfähigkeit gegenüber (den) Belastungen geringer ist als diejenige der Materialien, welche den ersten (8) und den zweiten (12) Befestigungs-Bolzen bilden.

8. Plattform gemäß einem der Ansprüche 1 bis 7, **dadurch gekennzeichnet, dass** die zweite (10) und die dritte (11) Öffnung der zweiten Befestigungs-Klaue (9) nebeneinander, im Wesentlichen auf einem gleichen Niveau angeordnet sind.

9. Plattform gemäß einem der Ansprüche 1 bis 8, **dadurch gekennzeichnet, dass** sie aus einem metallischen Material realisiert ist.

10. Schaufelstützscheibe (1), **dadurch gekennzeichnet, dass** sie eine Mehrzahl von Zwischenschaufelplattformen (3) gemäß einem der vorhergehenden Ansprüche aufweist, welche jeweils zwischen Paaren benachbarter Schaufeln (2) verkeilt sind.

11. Strahlturbine, **dadurch gekennzeichnet, dass** sie eine Schaufelstützscheibe (1) gemäß Anspruch 10 und eine Mehrzahl von an dieser Schaufelstützscheibe (1) befestigten Schaufeln (2) aufweist.
